# EUROPÄISCHE PATENTSCHRIFT

(11) **EP 2 185 857 B1**
(45) Veröffentlichungstag und Bekanntmachung des Hinweises auf die Patenterteilung: **12.11.2014**
(21) Anmeldenummer: 08802139.9
(22) Anmeldetag: 12.09.2008
(51) Int. Cl.: F21S 4/00, F21V 29/00, F21Y 101/02

(54) **LEUCHTMODUL**
ILLUMINATION MODULE
MODULE LUMINEUX

(30) Priorität: 14.09.2007 DE 102007043861
(43) Veröffentlichungstag der Anmeldung: 19.05.2010
(62) Teilanmeldung aus: 13198835.4
(73) Patentinhaber: OSRAM GmbH, 80807 München (DE)
(72) Erfinder: SCHWALENBERG, Simon, 93093 Donaustauf (DE); STOYAN, Harald, 93191 Rettenbach (DE); BREIER, Hubertus, 89547 Dettingen (DE); BURKARD, Klaus, 93047 Regensburg (DE)
(74) Vertreter: Schulze, Mark
(86) Internationale Anmeldenummer: PCT/EP2008/007588
(87) Internationale Veröffentlichungsnummer: WO 2009/036934

(56) Entgegenhaltungen:
- DE-A1- 10 103 611
- US-A- 3 789 211
- US-A1- 2003 048 641
- US-A1- 2004 222 516
- US-A1- 2006 227 554
- US-A1- 2007 164 303
- US-A1- 2007 190 845
- US-B1- 6 502 962
- US-B1- 7 165 863
- DATABASE WPI Week 200534 Thomson Scientific, London, GB; AN 2005-327956 XP002507040 & JP 2005 122945 A (HONDA MOTOR CO LTD) 12. Mai 2005 (2005-05-12)

## Beschreibung

Die Erfindung betrifft ein Leuchtmodul für eine Leuchtkette und eine Leuchtkette mit einem solchen Leuchtmodul, insbesondere zur Verwendung in Leuchtkästen.

DE 10 2004 004 777 A1 offenbart eine verformbare Leuchtkette mit einer Mehrzahl von Leuchtmodulen, auf denen jeweils mindestens ein optischer Emitter angeordnet ist und die über zwei elektrische Stromversorgungsdrähte zu einer Kette verschaltet sind. Die elektrischen Stromversorgungsdrähte laufen ohne Unterbrechung über alle Module der Kette und verschalten die Module.

US 6,566,824 B2 offenbart eine Beleuchtungsvorrichtung, die ein Beleuchtungssegment aufweist, das eine Vielzahl von Beleuchtungsabschnitten umfasst. Jede der Abschnitte umfasst eine Platine mit einem darauf montierten Halbleiter-Lichtemitter. Die Abschnitte sind durch Platinenverbinder miteinander verbunden, welche die Platinen mit Kanten benachbarter Platinen nahe beieinander in Reihe verbinden. Die Platinenverbinder sind verformbar, um die Ausrichtung als Reaktion auf eine angelegte Kraft zu ändern. Die Abschnitte sind elektrisch so miteinander geschaltet, dass die Halbleiter-Lichtemitter elektrisch in Reihe geschaltet sind. Das Segment weist einen Stromregler auf, der den Strom durch den Halbleiter-Lichtemitter reguliert.

US 2007 /0190845 A1 offenbart ein Leuchtmodul für eine Leuchtkette, welches ein flexibles Stromkabel, einen Kühlkörper, einen IDC-Anschluss, eine Leiterplatte und eine LED aufweist. Das flexible Stromkabel umfasst einen elektrischen Draht und ein isolierendes Material für den Draht. Der Kühlkörper ist an dem Stromkabel befestigt. Der IDC-Anschluss wird durch das isolierende Material geführt und kommuniziert elektrisch mit dem Draht. Die Leiterplatte ist zumindest teilweise in dem Kühlkörper aufgenommen. Die Leiterplatte weist eine erste Oberfläche mit einer Schaltung und eine der ersten Oberfläche gegenüberliegende zweite Oberfläche auf. Die Schaltung ist in elektrischer Kommunikation mit der IDC-Klemme. Die zweite Oberfläche liegt an einer Oberfläche des Kühlkörpers an, so dass Wärme von der LED auf den Kühlkörper übertragen wird. Die LED ist an der ersten Oberfläche der Leiterplatte befestigt und befindet sich in elektrischer Kommunikation mit dem Schaltkreis.

Es ist die Aufgabe der vorliegenden Erfindung, eine Möglichkeit zur gleichmäßigeren und zuverlässigeren Beleuchtung, insbesondere Hinterleuchtung von Leuchtflächen, mittels Leuchtketten bereitzustellen.

Diese Aufgabe wird durch ein Leuchtmodul und eine Leuchtkette nach den jeweiligen Ansprüchen gelöst. Vorteilhafte Ausgestaltungen sind insbesondere den Unteransprüchen entnehmbar.

Das Leuchtmodul für eine Leuchtkette weist mindestens eine Lichtquelle und mindestens einen Stromanschluss zur Versorgung der mindestens einen Lichtquelle auf. Ferner weist das Leuchtmodul einen Kühlkörper auf.

Durch eine Integration des Kühlkörpers in das Leuchtmodul wird dieses besser gekühlt, wodurch eine Lebensdauer verlängert wird. Ferner braucht sich ein Nutzer nicht mehr oder nicht mehr so intensiv um die Kühlung einer Leuchtkette zu kümmern, wodurch die Anwenderfreundlichkeit erhöht wird. Dies gilt insbesondere bei Unterbringung der Leuchtkette in einem sog. Leuchtkasten, bei dem sich eine gleichmäßige Hinterleuchtung von Leuchtflächen (z.B. Werbekästen oder Leuchtbuchstaben) verbesserter und vereinfachter Kühlung und damit erhöhter Zuverlässigkeit ergibt.

Zudem sind die Lichtquellen an einer Vorderseite einer Platine angeordnet, und der Kühlkörper ist mit einer Rückseite der Platine verbunden.

Vorzugsweise ist der Kühlkörper mittels eines Haftmittels an der Platine befestigt. Das Haftmittel ist bevorzugt eine thermisch leitfähige Klebeverbindung und kann, je nach Bedarf, elektrisch leitend oder isolierend sein.

Alternativ kann der Kühlkörper mittels eines mechanischen Verbindungselements an der Platine befestigt sein, wobei vorzugsweise zwischen dem Kühlkörper und der Platine eine Zwischenlage aus TIM-Material angeordnet ist.

Darüber hinaus weist der Kühlkörper Haltelaschen zur Befestigung des Leuchtmoduls auf. Dabei ist der Kühlkörper in einer länglichen Form ausgebildet. Die Form des Kühlkörpers entspricht bevorzugt den Platinenabmessungen. Die Haltelaschen setzen dann an einem Seitenrand im Bereich der Mitte der zugehörigen Längsachse an. Als längliche Form kann beispielsweise eine ovale, eine mehreckige oder eine rechteckige Grundform, oder Mischformen davon, verwendet werden, wobei die Kontur der Seitenränder davon lokal abweichen kann. Allerdings sind Kühlkörper und / oder Platine nicht auf eine längliche Form beschränkt, sondern können beliebig geformt sein, z. B. in runder oder quadratischer Form. Auch können sich die Haltelaschen an beliebiger Position befinden.

Der Kühlkörper weist zur effektiven Kühlung eine Anordnung aus Kühlvorsprüngen, insbesondere Kühlstiften, auf. Dabei ist die Höhe der Haltelaschen kleiner als die Höhe der Stifte. Insbesondere bevorzugt ist ein Leuchtmodul, bei dem die Haltelaschen und die Kühlvorsprünge, insbesondere Stifte, einen Höhenunterschied zwischen ca. 0,05 und ca. 0,3 mm aufweisen. Bevorzugt wird ferner ein Leuchtmodul, bei dem der Kühlkörper aus Aluminium besteht, insbesondere aus Aluminium mit einem Reinheitsgrad von über 95%, speziell von über 98%. Allgemein kann der Kühlkörper aus einem Material hoher Wärmeleitfähigkeit bestehen, z. B. unter Verwendung von Kupfer, Zink und / oder Magnesium. Im Einzelnen weist der Kühlkörper eine auf einer Platte aufgesetzte Anordnung aus regelmäßig angeordneten Stiften gleicher Höhe auf.

Der Kühlkörper ist zur Erhöhung des thermischen Emissionsgrads vorzugsweise oberflächenbehandelt, z. B. beschichtet oder anodisch oxidiert.

Zur Verbesserung der optischen Eigenschaften und der Wärmeabstrahlung weist der Kühlkörper eine helle Farbe mit hohem Lichtreflexionsgrad auf.

Das Leuchtmodul kann eine oder mehrere einfarbige, z. B. weiße, Lichtquellen aufweisen. Bevorzugt weist das Leuchtmodul eine rote Leuchtdiode, eine blaue Leuchtdiode und zwei grüne Leuchtdioden auf.

Die Lichtquellen sind vorzugsweise Leuchtdioden, können aber auch andersartige Leuchtmittel umfassen wie Glüh- oder Leuchtstofflampen und so weiter.

Das Leuchtmodul kann für einige oder alle auf ihm montierten Lichtquellen eine gemeinsame Optik, insbesondere Streuoptik, aufweisen, z. B. eine gemeinsame Streulinse. Es wird zur Verringerung der Einbauhöhe jedoch besonders bevorzugt, wenn jeder Lichtquelle eine eigene Streuoptik zum Streuen des von der jeweiligen Lichtquelle abgestrahlten Lichts zugeordnet ist. Statt einer Streulinse kann auch jedes andere geeignete Lichtstreuelement verwendet werden. Die Streulinse ist vorzugsweise breit streuend, z. B. eine sog. ARGUS-Linse, so dass sich eine weitgehend gleichmässige Lichtabstrahlung auch bei geringer Bauhöhe ergibt.

Zur Steigerung der Effizienz kann auch eine Auskoppeloptik vewendet werden.

Bevorzugt ist ein Leuchtmodul, bei dem die Platine bzw. das Substrat oder die Aufbautechnologie eine gute Wärmeleitfähigkeit bzw. geringen Wärmewiderstand aufweist. Besonders bevorzugt ist ein Leuchtmodul, bei dem die Platine eine Metallkernplatine ist.

Es wird bevorzugt, wenn das Leuchtmodul einen Deckel zumindest zur Abdeckung der Platine aufweist. Zur Verbesserung der Gleichförmigkeit einer Lichtausstrahlung, insbesondere von Lichtkästen, weist der Deckel äußerlich eine Reflektivität von mehr als 60% im sichtbaren Bereich des Lichts auf. Bevorzugt wird dabei, dass der Deckel so ausgebildet ist, dass er im aufgesetzten Zustand den Kühlkörper zumindest teilweise seitlich überdeckt. Der Deckel kann aus Kunststoff oder Metall bestehen. Es kann, insbesondere bei einer Verwendung in Innräumen, bevorzugt sein, wenn der Deckel im aufgesetzten Zustand einen darunter liegenden Innenraum des Leuchtmoduls nicht luftdicht verschließt. Vorteilhafterweise sind dann zum mechanischen Schutz und zum Korrosionsschutz elektrische Kontakte stromführender Teile auf der Platine mit einer Lackschicht überzogen, insbesondere mit einem Lack der beim Aufbringen eine Viskosität im Bereich von 100-3000 mPas aufweist, um sich gleichförmig deckend verteilen zu können.

Zur Verwendung als nicht-endständigem (mittlerem) Kettenglied der Leuchtkette weist das Leuchtmodul mindestens zwei elektrisch miteinander verbundene Stromanschlüsse zur Versorgung der mindestens einen Lichtquelle. Diese Stromanschlüsse werden meist von einer einzigen Stromquelle gespeist und stellen Teile einer elektrisch durchgehenden Stromleitung dar.

Zur flexiblen Farbwahl des vom Leuchtmodul abgestrahlten (Gesamt-) Lichts wird vorzugsweise mindestens eine externe Spannungsquelle verwendet, deren Spannung pulsweitenmoduliert werden kann.

Die Aufgabe wird auch gelöst mittels einer Leuchtkette mit mindestens zwei in Reihe geschalteten obigen Leuchtmodulen.

Vorzugsweise sind die zugehörigen Leuchtmodule so geschaltet, dass ein Satz von Lichtquellen umfassend jeweils eine Lichtquelle der Leuchtmodule, elektrisch in Reihe geschaltet ist, d. h., mittels eines sog. Strangs. Es wird dann besonders bevorzugt, wenn die Leuchtmodule so geschaltet sind, dass ein Satz von gleichfarbigen Lichtquellen umfassend jeweils eine Lichtquelle der Leuchtmodule, elektrisch in Reihe geschaltet ist.

Besonders bevorzugt werden verschiedenfarbige Lichtquellen bzw. Lichtquellen mit zugehörigen Optiken, die in additiver Farbmischung ein weißes Licht ergeben können. Dies kann zum Beispiel eine Kombination aus Lichtquellen der Anordnung RGB sein, aber auch RRGB, RGGB, RRGGB, und so weiter. Durch verschiedenfarbige Lichtquellen lässt sich zudem durch geeignete Ansteuerung eine Lichtausgabe des Leuchtmoduls mit veränderlicher, gezielt einstellbarer Farbe erreichen.

Die Leuchtmodule sind allgemein vorzugsweise so geschaltet, dass eine Verlustleistung einer Ansteuer- bzw. Treiberschaltung für die Lichtquellen sich im wesentlichen gleichmäßig auf die Leuchtmodule verteilt. Das Leuchtmodul, das insbesondere zur Verwendung in der Leuchtkette geeignet ist, weist dazu vorzugsweise mindestens eine durchgehende Lichtquellenleitung mit mindestens einer zwischengeschalteten Lichtquelle auf, insbesondere mit mindestens einer Leuchtdiode. Unter durchgehend wird hier insbesondere eine elektrische Leitung verstanden, welche an Leuchtmodul mindestens einen Eingangs- und einen Ausgangsanschluss aufweist, also durch das Leuchtmodul hindurchgeführt wird. Das Leuchtmodul weist ferner mindestens eine durchgehende Lichtquellenversorgungsleitung zur Leistungsversorgung der Lichtquelle und mindestens eine durchgehende Treiberversorgungsleitung zum Betrieb mindestens einer Treiberschaltung zur Ansteuerung der mindestens einen Lichtquelle auf. Eine Treiberschaltung speist die mindestens eine durchgehende Treiberversorgungsleitung.

Eine Leuchtkette aus solchen Leuchtmodulen weist mehrere hintereinander geschaltete obige Leuchtmodule auf, wobei bei mindestens einem Leuchtmodul, insbesondere einem endständigen Leuchtmodul, die Lichtquellenversorgungsleitung und die Lichtquellenleitung elektrisch miteinander verbunden sind. In diesem Leuchtmodul wird dadurch der über die Lichtquellenversorgungsleitung geführte (aufaddierte) Summenstrom der Treiber(teil)schaltungen in die in der Lichtquellenleitung seriell geschalteten Lichtquellen eingespeist.

Unter einem anderen Gesichtspunkt weisen mindestens zwei der Leuchtmodule der Leuchtkette je mindestens einen Satz aus mindestens einer Lichtquelle und einer Treiberschaltung zur Ansteuerung der mindestens einen Lichtquelle aufweisen. Die Treiberschaltungen eines Satzes der jeweiligen Leuchtmodule sind elektrisch parallel miteinander verbunden sind und die Lichtquellen dieses einen Satzes ("Strangs")der jeweiligen Leuchtmodule sind elektrisch seriell miteinander verbunden. Die Treiberausgänge der Treiberschaltungen werden an einem Knotenpunkt zur gemeinsamen Stromversorgung aller Lichtquellen dieses einen Satzes zusammengeführt.

Es ist vorteilhaft, wenn die Treiberschaltung einen elektrischen Widerstand und / oder mindestens einen Transistor und / oder mindestens eine Diode aufweist. Es ist ferner vorteilhaft, wenn die Treiberschaltung eine Stromsteuerschaltung, insbesondere eine Stromkonstanterschaltung, ist. Der Treiberausgang ist vorteilhafterweise, aber nicht zwingend, ein Stromausgang.

Es ist für einen einfachen Aufbau vorteilhaft, wenn die Treiberschaltung mit einem ihrer Versorgungseingänge mit einer Kathodenseite der zugehörigen, also auf dem gleichen Leuchtmodul vorhandenen, Lichtquelle elektrisch verbunden ist, da sich so eine höhere Potenzialdifferenz als bei der Verbindung mit der Anodenseite ergibt. Jedoch ist es grundsätzlich auch möglich, die Treiberschaltung mit einer Anodenseite der Lichtquelle elektrisch zu verbinden. Es kann alternativ auch vorteilhaft sein, wenn die Treiberschaltung für jeden ihrer Versorgungseingänge mit einer eigenen Treiberversorgungsleitung verbunden ist.

Es kann zur Steigerung der Leuchtstärke vorteilhaft sein, wenn jedes Leuchtmodul mehrere Lichtquellen pro Satz aufweist, insbesondere Leuchtdioden mit gleichem Lichtsprektrum, z. B. weiße oder gleichfarbige LED, insbesondere zwei grüne LEDs.

Es ist zur, insbesondere flexiblen, Farbeinstellung und / oder zur Erhöhung der Leuchtstärke vorteilhaft, wenn jedes Leuchtmodul mehrere Sätze aus mindestens einer Lichtquelle und einer Treiberschaltung zur Stromversorgung der mindestens einen Lichtquelle aufweist. Diese zusammengeschalteten Sätze entsprechen den Strängen.

Es ist, insbesondere zur variablen Einstellung einer Farbabstrahlung, vorteilhaft, wenn mindestens drei Sätze aus mindestens einer Lichtquelle und einer zugehörigen Treiberschaltung vorhanden sind (entsprechend mindestens drei Strängen), wobei die Lichtquellen mindestens zweier Sätze bzw. Stränge zueinander jeweils andersfarbig sind.

Im Folgenden wird das Leuchtmodul anhand eines Ausführungsbeispiels schematisch genauer beschrieben.
- FIG 1: zeigt ein Leuchtmodul in Explosionsansicht von schräg vorne;
- FIG 2: zeigt das Leuchtmodul aus FIG 1 in Explosionsansicht von schräg hinten;
- FIG 3: zeigt skizzenhaft eine Schaltung einer Leuchtkette mit mehreren Leuchtmodulen mit verteilter Treiberschaltung.

FIG 1 und FIG 2 zeigen jeweils ein Leuchtmodul 1 aus einer Kette miteinander elektrisch verbundener Leuchtmodule 1. In der gezeigten Ausführungsform weist jedes Modul 1 / Glied der Kette eine mit mehreren LEDs 2,3,4 mit jeweiligen in Abstrahlrichtung angeordneten Streuoptiken 5 und weiteren E-lektronikkomponenten (ohne Abb.) bestückte Platine 6 auf.

Vorder- und rückseitig der Platine 6 befinden sich ein Deckel 7 bzw. ein Kühlkörper 8.

Im Einzelnen werden eine rote LED 2, eine dieser gegenüberliegende blaue LED 3 und zwei dazu benachbart angeordnete grüne LEDs 4 (nur eine davon dargestellt) pro Modul 1 verwendet. Dadurch ist die gesamte leuchtende Fläche der LEDs für Grün größer gewählt als für Rot und Blau (Leuchtflächenverhältnis Grün:Rot:Blau = 2:1:1). Dies wirkt sich vorteilhaft auf die Farbmischung für weißes Licht aus, da für eine Weißmischung der Grünanteil besonders hoch ist. Dadurch können vergleichsweise preiswerte LEDs 2,3,4 verwendet werden, die zudem nicht bis an ihre Leistungsgrenzen angesteuert zu werden brauchen. Besonders geeignet ist dazu eine Ansteuerung der LEDs 2,3,4 mit einem Leuchtanteil von Grün : Blau : Rot von 60 : 30 : 10. Außer weiß können durch eine geeignete Ansteuerung der LEDs 2,3,4 mittels pulsweiten-modulierten Versorgungsstroms alle anderen möglichen Farbmischungen erzeugt werden.

Entlang der Kette sind LEDs gleicher Farbe 2,3,4 elektrisch in Reihe geschaltet (sog. "Stränge"), wobei für die Farbe Grün zwei getrennte Reihenschaltungen (d.h., zwei Stränge) genutzt werden. Der Strom pro Strang wird mittels einer Parallelschaltung elektronischer Komponenten, z. B. ICs und Widerstände (ohne Abb.), eingestellt, welche die überschüssige Leistung, die aufgrund der fertigungsbedingten unterschiedlichen Vorwärtsspannungen der LEDs 2,3,4, unterschiedlich sein kann, in Wärme umsetzen. Dabei sind diese Komponenten auf den Modulen 1 / Platinen 6 der Kette angeordnet, um die Wärme gleichmäßig über die Platinen 6 zu verteilen, was zu homogeneren Betriebsbedingungen der einzelnen Module 1 führt.

Die elektrische Verbindung erfolgt über eine ein- oder mehrpolige elektrische Leitung, z. B. das gezeigte Flachbandkabel 9, oder über einzelne Leitungen, jeweils beispielsweise als Litze oder Volldraht ausgebildet, welche an die Platine 6 angeschlossen wird. Zur Stromversorgung eines weiteren Moduls (nicht dargestellt) werden die Stromversorgungsleitungen durch die Platine 6 durchgeschleift und bis zu einem anderen Kabelanschluss geführt, von dem wiederum ein Kabel 9 zum anderen Modul führt. Diese beiden Kabel 9 bzw. elektrisch verbundenen Kabelanschlüsse sind somit elektrisch miteinander verbunden. Jedoch reicht zur Stromversorgung des Moduls 1 nur ein Stromanschluss aus.

Die LEDs 2,3,4 können mit oder ohne aufgesetzte Streuoptik 5 ausgestattet sein und in gehäuster Form (LED-Chip in einem Gehäuse) oder ungehäuster Version (nur der LED-Chip) vorliegen. In dieser Ausführungsform weist jede der LEDs 2,3,4 eine gleichartige flache Streulinse 5 mit breitem Abstrahlwinkel auf. Dadurch lässt sich mit einfachen Mitteln eine Möglichkeit zur vergleichsweise gleichmäßigen Ausleuchtung bei gleichzeitig weiten Sichtwinkeln erreichen. Zudem weist der gezeigte Aufbau eine nur geringe Bauhöhe im Bereich der Leuchtelemente 2,3,4,5 auf.

Die gezeigte Platine 6 ist eine Metallkernplatine, aufweisend eine strukturierte Kupferschicht auf einem Dielektrikum 10, z. B. aus Polyimid oder Epoxidharz, sowie ein Substrat 11, z. B. aus Aluminium, Kupfer oder einem anderen Metall. Dabei wird die auf der Platine 6 erzeugte Wärme über deren große Grenzfläche besonders effektiv an den Kühlkörper 8 abgegeben.

Der Kühlkörper 8 besteht vorzugsweise aus einem Material hoher Wärmeleitfähigkeit, wie z. B. Aluminium. Alternativ können auch Kühlkörper 8 unter Verwendung von Kupfer, Zink und / oder Magnesium verwendet werden, oder allgemein unter Verwendung von gut leitenden Materialien, wie Metallen. Der Kühlkörper 8 ist mittels einer thermisch leitfähigen Klebeverbindung (elektrisch leitend oder isolierend) an die Rückseite der Platine 6 angebracht. Im Einzelnen weist der Kühlkörper 8 eine rückseitig auf einer Platte 12 aufgesetzte Anordnung aus regelmäßig angeordneten Stiften 13 gleicher Höhe auf.

Zur Befestigung an einer Montageoberfläche, z. B. einer Wand, besitzt der Kühlkörper 8 Haltelaschen 14. Die hier gezeigte Anordnung der Haltelaschen 14 in der Mitte der langen Kanten 8a bzw. der längeren Seitenränder des länglichen Kühlkörpers 8 ist aus zwei Gründen besonders vorteilhaft: Erstens ist dann die Entfernung zu den Wärmequellen (LEDs, elektrische elektronische Komponenten) gering. Daraus resultiert eine besonders starke Aufwärmung der Haltelaschen 14, welche für eine zusätzliche Entwärmung des Moduls 1 durch Wärmeleitung über die Haltelaschen 14 zur Montageoberfläche sorgt. Zweitens bieten für eine Kühlung durch freie Konvektion am Kühlkörper 8 die langen Kühlkörperkanten 8a der durchströmenden Luft eine größere Querschnittsfläche (bessere Kühlung), und ein diesbezüglich negativer Einfluss der Haltelaschen 14 wirkt sich weniger stark aus als bei Vorsehen an den kurzen Kanten 8b mit kleinerer Querschnittsfläche für die Luft. Dies führt zu thermischen Eigenschaften des Kühlkörpers 8, welche weniger von der Ausrichtung des Kühlkörpers 8 (z. B. vertikal oder horizontal) an einer Montageoberfläche abhängen als bei anders angeordneten Haltelaschen 14.

Die Länge der Stifte 13 ist so gewählt, dass sie weiter nach hinten von der Platte 12 herausstehen als die Haltelaschen 14 (Höhenunterschied vorzugsweise von 0,05 bis 0,3 mm). Dies gewährleistet den Kontakt eines oder mehrerer Stifte 13 mit der Montageoberfläche und somit eine zusätzliche Entwärmung durch Konduktion über die Auflageflächen der Stifte 13 auf der Montageoberfläche, die vorzugsweise aus Metall besteht. Die Befestigung des Kühlkörpers 8 mittels der Haltelaschen 14 wird hier durch Schrauben realisiert, deren Schraubenlöcher in den Haltelaschen 14 dargestellt sind (ohne Bezugszeichen).

Für eine bessere Wärmeabführung ist der Kühlkörper 8 oberflächenbehandelt, z. B. mittels einer Pulverbeschichtung oder einer Anodisierung. Dadurch wird ein höherer thermischer Emissionsgrad als der des Rohmaterials erreicht (bessere System-Entwärmung durch erhöhte Wärmestrahlung). Gleichzeitig schützt die Beschichtung den Kühlkörper vor schädlichen Umwelteinflüssen. Vorteilhaft ist eine helle Farbe mit hohem Lichtreflexionsgrad der Beschichtung, um die optischen Eigenschaften im diffus-reflektierenden Leuchtkasten zu erhöhen.

Der Kühlkörper 8 weist an den kurzen Seiten 8b eine Vertiefung 15 in Form einer Sicke auf. In Kombination mit dem Deckel 7, welcher an der entsprechenden Stelle eine Auswölbung 16 besitzt, wird ein Führungskanal für die Kabel 9 erschaffen. Bei einer Zugkraft auf das Kabel 9 in willkürlicher Orientierung (z.B. nach oben, unten, rechts oder links) erfolgt durch diesen Kanal eine Übertragung der Kraft auf Lötstellen der Kabel 9 mit der Platine 6 dergestalt, dass die Kraft nur in einem kleinen, möglichst unempfindlichen Winkelbereich zur Platinenoberfläche gerichtet ist. So werden Scher- und Schälkräfte auf die Lötstellen vermieden.

Der Deckel 7 besteht aus thermisch belastbarem und UVstabilem Kunststoff. Vorteilhaft ist eine helle Färbung, verbunden mit einer Reflektivität von mehr als 60% im sichtbaren Bereich des Lichts zur Verbesserung der optischen Eigenschaften des Moduls 1 im Leuchtkasten. Der Deckel 7 ist so geformt, dass er den Kühlkörper 8 teilweise seitlich verdeckt und so die Gesamtreflektivität des Moduls 1 erhöht. Der Deckel 7 besitzt Aussparungen 17, welche so ausgebildet sind, dass die LEDs 2,3,4 ihr Licht ungehindert in Ort und Winkel abstrahlen können. Die Befestigung des Deckels 7 erfolgt über einen Schnappmechanismus mittels Kunststoffstiften 18, welche durch entsprechende Bohrungen (ohne Bezugszeichen) in der Platine 6,10,11 und im Kühlkörper 8 geführt werden und einrasten. Der Deckel 7 besitzt zudem die Eigenschaft, dass er den darunter liegenden Innenraum des Moduls 1 nicht luftdicht verschließt, sondern Feuchtigkeit ein- und austreten lässt. Auf diese Weise wird die Ansammlung von Kondenswasser vermieden.

Für den Schutz vor Kondenswasser / Korrosion und schadhaften Gasen, sind die elektrischen Kontakte der stromführenden Teile auf der Platine 6,10 mit einer Lackschicht überzogen. Dies verringert das Risiko der Ausbildung von Luft- und Kriechstrecken. In der gezeigten Ausführungsform besitzt der Lack zur Qualitätsprüfung fluoreszierende Eigenschaften. Die Viskosität des Lacks ist vorzugsweise so gewählt, dass er über den Effekt der Kapillarwirkung eine vollständige Benetzung der Kontakte erreicht. Vorteilhaft sind Viskositäten im Bereich von 100-500 mPas.

FIG 3 zeigt eine Leuchtkette 101, z. B. zur Hintergrundbeleuchtung von Leuchtfeldern, mit n mehreren hintereinander zusammengeschalteten Leuchtmodulen m1,m2,...,mn. Die Leuchtmodule weisen den gleichen konstruktiven Grundaufbau auf. Jedes der Leuchtmodule m1,m2,...,mn weist eine beispielhafte Leuchtdiode 102 und eine LED-Treiberschaltung in Form einer Stromsteuerschaltung 103 zur Stromversorgung der Leuchtdiode(n) 102 auf. Die Stromsteuerschaltung 103 hängt elektrisch zwischen zwei jeweils durchgehenden Treiberversorgungsleitungen 104,105. Eine dieser Versorgungsleitungen 105 entspricht einer durchgehenden Lichtquellenleitung 105, der die LED 102 zwischengeschaltet ist. In der gezeigten Ausführungsform ist die Stromsteuerschaltung 103 mit einem ihrer Versorgungseingänge mit einer Kathodenseite der zugehörigen LED 102 elektrisch verbunden. Durch den Abgriff des benötigten - hier im Vergleich zur Treiberversorgungsleitung 104 niedrigeren - Spannungspotentials an der Kathode der auf dem jeweiligen Leuchtmodul m1,m2,...,mn platzierten LED 102 wird vorteilhafterweise eine Verbindungsleitungen zwischen den Leuchtmodulen m1,m2,...,mn eingespart.

Treiberausgänge der Steuerschaltung 103 sind jeweils mit einer durchgehenden Lichtquellenversorgungsleitung 106 elektrisch verbunden. Auf den Leuchtmodulen m1, m2,...,mn-1 werden die Treiberausgänge nicht zur LED 102 geführt, sondern über die Lichtquellenversorgungsleitung 106 verbunden. Erst auf dem letzten, also endständigen Leuchtmodul mn wird die Lichtquellenversorgungsleitung ^106 mit der Lichtquellenleitung 105 elektrisch verbunden.

In anderen Worten werden die Teilströme der einzelnen, elektrisch parallel geschalteten Steuerschaltungen 103 alle an einem Knotenpunkt 107 auf dem endständigen Leuchtmodul mn zusammengeführt und dann der Summenstrom durch die seriell geschalteten LEDs 102 geleitet.

Das Leuchtmodul mn, bei dem die Lichtquellenversorgungsleitung 106 mit der Lichtquellenleitung 105 elektrisch verbunden ist, kann beispielsweise aus der Grundform der anderen Leuchtmodule m1,m2,... dadurch abgeleitet werden, dass zwischen in der Grundform offenen Kontakte 108 der Lichtquellenversorgungsleitung 106 und der Lichtquellenleitung 105 eine Brücke 109 eingesetzt wird.

Alternativ können alle Leuchtmodule der Grundform mit offenen Kontakten entsprechen, wobei zum Betrieb der Leuchtkette der freie Anschluss der Lichtquellenversorgungsleitung 106 des endständigen Leuchtmoduls mit dem freien Anschluss der Lichtquellenleitung 105 elektrisch verbunden wird. Diese Variante weist den Vorteil auf, dass die Länge der Leuchtkette flexibel und im Feld angepasst werden kann und im wesentlichen nur durch die maximale Leistungsaufnahme begrenzt wird.

Die gezeigte Leuchtkette 101 weist den Vorteil auf, dass erstens kein gesondertes Modul zur Ansteuerung der Leuchtdioden 102 benötigt wird und zweitens aufgrund der Verteilung der Treiberkomponenten auf die voneinander zumindest thermisch, aber üblicherweise auch örtlich gerennten, einzelnen Leuchtmodule m1,m2,...,mn die auftretende Verlustleistung, die in Wärme umgesetzt wird, ebenfalls auf die einzelnen Leuchtmodule m1,m2,...,mn verteilt wird. Dies führt zu homogeneren Betriebsbedingungen der einzelnen LEDs 102. Auftretende Verlustleistungsschwankungen aufgrund Schwankungen der elektrischen Parameter der LEDs 102 erscheinen so nicht punktuell an einem Ort, was vorteilhafterweise eine punktuelle Erwärmung und deren Einfluss auf die optischen Parameter der LEDs 102 abschwächt.

Die gezeigte elektrische Verkettung von LEDs 102 kann auch als Strang bezeichnet werden. Die gezeigte Anordnung entspricht dann in anderen Worten einem LED-Strang auf der Leuchtkette 1 mit einer verteilten Treiberschaltung.

Selbstverständlich ist die vorliegende Erfindung nicht auf die gezeigte Ausführungsform beschränkt.

Alternativ können auch einfarbige LEDs verwendet werden, z. B. auch weiß leuchtende LEDs. Die Zahl und Farbe der LEDs auf einem Modul ist nicht beschränkt und kann z. B. auch eins betragen.

Ferner brauchen die Haltelaschen nicht verschraubt zu werden, sie können vielmehr beliebig geeignet an der Montageoberfläche befestigt werden. So kann der Kühlkörper auch so geformt sein, dass er in eine vormontierte Führungsschiene an der Montageoberfläche eingerastet bzw. eingeclipst werden kann.

Auch kann der Kühlkörper statt mittels einer Klebeverbindung z. B. mittels einer Schraub- oder Nietverbindung sowie vorzugsweise einer weiteren Zwischenlage aus thermisch leitfähigem und / oder elektrisch isolierendem Material (sog. TIM-Material) mit der Platine verbunden sein.

Alternativ können statt Metallkernplatinen z. B. auch Platinenmaterialien wie FR4 oder eine sog. FLEX-Folie verwendet werden.

Zudem kann die Auswölbung des Deckels alternativ so gewählt werden, dass durch sie eine Kraft auf das Kabel ausgeübt wird, welche das Kabel im Kanal fixiert bzw. festklemmt. Weiterhin kann eine Fixierung des Kabels auch ohne Sicke im Kühlkörper erreicht werden, indem beispielsweise Niederhalter im Deckel ausgebildet sind, welche das Kabel auf die ebene Kühlkörperfläche herunterdrücken.

Auch kann der Deckel statt aus Kunststoff z. B. auch aus Metall bestehen und so als zusätzliches Kühlkörperelement wirken.

Auch können nicht-fluoreszierende Schutzlacke verwendet werden. Es kann, insbesondere bei Anwendung in Innenräumen, zudem auf eine Schutzlackierung verzichtet werden.

Alternativ kann die Befestigung des Deckels statt durch die Kunststoffstifte auch mittels beispielsweise Schrauben oder Nieten realisiert werden.

Eine mögliche, nicht beschränkende Anwendung des Leuchtmoduls bzw. der Kette besteht in der Montage an einer Rückwand (z. B. einer Aluminiumplatte) innerhalb eines diffus-streuend ausgekleideten Plexiglaskasten (sog. "Leuchtkasten") oder innerhalb von Werbebuchstaben für den Bereich des sog. "Architectural Backlighting".

### Bezugszeichenliste

- 1: Leuchtmodul
- 2: rote LED
- 3: blaue LED
- 4: grüne LED
- 5: Streuoptik
- 6: Platine
- 7: Deckel
- 8: Kühlkörper
- 8a: lange Kante
- 8b: kurze Kante
- 9: Kabel
- 10: Dielektrikum
- 11: Substrat
- 12: Platte
- 13: Stift
- 14: Haltelasche
- 15: Vertiefung
- 16: Auswölbung
- 17: Aussparung
- 18: Kunststoffstift
- 101: Leuchtkette
- 102: LED
- 103: Steuerschaltung
- 104: Treiberversorgungsleitung
- 105: Treiberversorgungsleitung / Lichtquellenleitung
- 106: Lichtquellenversorgungsleitung
- 107: Zusammenführungsknotenpunkt
- 108: Kontake
- 109: Brücke
- m1-mn: Leuchtmodul

## Patentansprüche

1. Leuchtmodul (1) für eine Leuchtkette mit mindestens einer Lichtquelle (2, 3, 4) und mit mindestens einem Stromanschluss (9) zur Versorgung der mindestens einen Lichtquelle (2, 3, 4), wobei
- das Leuchtmodul (1) einen Kühlkörper (8) aufweist und der Kühlkörper (8) Haltelaschen (14) zur Befestigung des Leuchtmoduls (1) aufweist,
- die Lichtquellen (2, 3, 4) an einer Vorderseite einer Platine (6,10) angeordnet sind,
- der Kühlkörper (8) mit einer Rückseite der Platine (6,11) verbunden ist,
- der Kühlkörper (8) in einer länglichen Form ausgebildet ist, dadurch gekennzeichet, dass
- die Haltelaschen (14) an einem Seitenrand im Bereich der Mitte der zugehörigen Längsachse ansetzen,
- der Kühlkörper (8) eine Anordnung aus Stiften (13) aufweist und
- die Höhe der Haltelaschen (14) kleiner ist als die Höhe der Stifte (13).

2. Leuchtmodul (1) nach Anspruch 1, bei dem die Haltelaschen (14) und die Stifte (13) einen Höhenunterschied zwischen ca. 0,05 bis ca. 0,3 mm aufweisen.

3. Leuchtmodul (1) nach einem der vorhergehenden Ansprüche, bei dem der Kühlkörper (8) eine helle Farbe mit hohem Lichtreflexionsgrad aufweist.

4. Leuchtmodul (1) nach einem der vorhergehenden Ansprüche, aufweisend als Lichtquellen eine rote Leuchtdiode (2), eine blaue Leuchtdiode (3) und zwei grüne Leuchtdioden (4).

5. Leuchtmodul (1) nach einem der vorhergehenden Ansprüche, bei dem jeder Lichtquelle (2, 3, 4) eine Streuoptik (5) zum Streuen des von der jeweiligen Lichtquelle (2,3,4) abgestrahlten Lichts zugeordnet ist.

6. Leuchtmodul (1) nach einem der vorhergehenden Ansprüche, bei dem die Platine (6) eine Metallkernplatine ist.

7. Leuchtmodul (1) nach einem der vorhergehenden Ansprüche, ferner aufweisend einen Deckel (7) zumindest zur Abdeckung der Platine (6), wobei der Deckel äußerlich eine Reflektivität von mehr als 60% im sichtbaren Bereich des Lichts aufweist.

8. Leuchtmodul (1; m1-mn) nach einem der vorhergehenden Ansprüche, ausweisend
- mindestens eine durchgehende Lichtquellenleitung (105) mit mindestens einer zwischengeschalteten Lichtquelle (102), insbesondere mindestens einer Leuchtdiode;
- mindestens eine durchgehende Lichtquellenversorgungsleitung (106);
- mindestens eine durchgehende Treiberversorgungsleitung (104, 105) zum Betrieb mindestens einer Treiberschaltung (103) zur,Ansteuerung der mindestens einen Lichtquelle (102);
- wobei eine Treiberschaltung mindestens eine durchgehende Treiberversorgungsleitung (104, 105) speist.

9. Leuchtkette (101) mit mindestens zwei in Reihe geschalteten Leuchtmodulen (1;m1-mn) nach einem der vorhergehenden Ansprüche.

10. Leuchtkette (101) nach Anspruch 9, bei der die Leuchtmodule (1; m1-mn) so geschaltet sind, dass eine Verlustleistung einer Treiberschaltung (103) für die Lichtquellen (2, 3, 4; 102) sich im Wesentlichen gleichmäßig auf die Leuchtmodule (1; m1-mn) verteilt.

11. Leuchtkette (101) nach einem der Ansprüche 9 oder 10, wobei
- mindestens zwei der Leuchtmodule (m1-mn) mindestens einen Satz aus mindestens einer Lichtquelle (102) und einer Treiberschaltung (103) zur Ansteuerung der mindestens einen Lichtquelle (102) aufweisen und
- die Treiberschaltungen (103) eines Satzes der jeweiligen Leuchtmodule (m1-mn) elektrisch parallel miteinander verbunden sind und
- die Lichtquellen (102) dieses einen Satzes der jeweiligen Leuchtmodule (m1-mn) elektrisch seriell miteinander verbunden sind und
- die Treiberausgänge der Treiberschaltungen (103) an einem Knotenpunkt (107) zur gemeinsamen Stromversorgung aller Lichtquellen (102) dieses einen Satzes zusammengeführt werden.

12. Leuchtkette (101) nach Anspruch 11, bei der die Treiberschaltung (103) eine Stromsteuerschaltung oder eine Stromkonstanterschaltung ist.

## Claims

1. Luminous module (1) for a luminous chain having at least one light source (2, 3, 4) and having at least one electrical connection (9) for supplying the at least one light source (2, 3, 4),
- the luminous module (1) having a heat sink (8) and the heat sink (8) having holding lugs (14) for fastening the luminous module (1),
- the light sources (2, 3, 4) being arranged on a front side of a printed circuit board (6, 10),
- the heat sink (8) being connected to a rear side of the printed circuit board (6, 11),
- the heat sink (8) being embodied in an elongate form, **characterized in that**
- the holding lugs (14) start at a side edge in the region of the center of the associated longitudinal axis,
- the heat sink (8) has an arrangement composed of pins (13), and
- the height of the holding lugs (14) is smaller than the height of the pins (13).

2. Luminous module (1) according to Claim 1, in which the holding lugs (14) and the pins (13) have a height difference of between approximately 0.05 to approximately 0.3 mm.

3. Luminous module (1) according to one of the preceding claims, in which the heat sink (8) has a bright color with a high light reflectance.

4. Luminous module (1) according to one of the preceding claims, comprising as light sources a red light-emitting diode (2), a blue light-emitting diode (3) and two green light-emitting diodes (4).

5. Luminous module (1) according to one of the preceding claims, in which each light source (2, 3, 4) is assigned a diffusing optics (5) for diffusing the light emitted by the respective light source (2, 3, 4).

6. Luminous module (1) according to one of the preceding claims, in which the printed circuit board (6) is a metal core printed circuit board.

7. Luminous module (1) according to one of the preceding claims, further comprising a cover (7) at least for covering the printed circuit board (6), on the outside the cover having a reflectivity of more than 60% in the visible region of the light.

8. Luminous module (1; m1-mn) according to one of the preceding claims, comprising
- at least one continuous light-source line (105) with at least one interposed light source (102), in particular at least one light-emitting diode;
- at least one continuous light-source supply line (106);
- at least one continuous driver supply line (104, 105) for operating at least one driver circuit (103) for driving the at least one light source (102);
- a driver circuit feeding at least one continuous driver supply line (104, 105).

9. Luminous chain (101) having at least two series-connected luminous modules (1; m1-mn) according to one of the preceding claims.

10. Luminous chain (101) according to Claim 9, in which the luminous modules (1; m1-mn) are connected such that a power loss of a driver circuit (103) for the light sources (2, 3, 4; 102) is distributed over the luminous modules (1; m1-mn) in a substantially uniform fashion.

11. Luminous chain (101) according to either of Claims 9 and 10, in which
- at least two of the luminous modules (m1-mn) comprise at least one set comprising at least one light source (102) and a driver circuit (103) for driving the at least one light source (102), and
- the driver circuits (103) of one set of the respective luminous modules (m1-mn) are connected electrically in parallel with one another, and
- the light sources (102) of said one set of the respective luminous modules (m1-mn) are connected electrically in series with one another, and
- the driver outputs of the driver circuits (103) are combined at a node (107) for jointly supplying current to all the light sources (102) of said one set.

12. Luminous chain (101) according to Claim 11, in which the driver circuit (103) is a current control circuit or a current stabilizer circuit.

## Revendications

1. Module émetteur de lumière (1) destiné à une chaîne émettrice de lumière comportant au moins une source de lumière (2, 3, 4) et comportant au moins un connecteur de courant (9) destiné à alimenter l'au moins une source de lumière (2, 3, 4), dans lequel
- le module émetteur de lumière (1) comprend un corps de refroidissement (8) et le corps de refroidissement (8) comprend des pattes de support (14) destinées à fixer le module émetteur de lumière (1),
- les sources de lumière (2, 3, 4) sont disposées sur une face avant d'une carte de circuit (6, 10),
- le corps de refroidissement (8) est relié à une face arrière de la carte de circuit (6, 11),
- le corps de refroidissement (8) est réalisé de manière à présenter une forme oblongue, **caractérisé en ce que**
- les languettes de support (14) reposent sur un bord latéral dans la région du milieu de l'axe longitudinal correspondant,
- le corps de refroidissement (8) comporte un agencement constitué de tiges (13), et
- la hauteur des pattes de support (14) est inférieure à la hauteur des tiges (13).

2. Module émetteur de lumière (1) selon la revendication 1, dans lequel les pattes de support (14) et les tiges (13) présentent une différence de hauteur comprise entre environ 0,05 et environ 0,3 mm.

3. Module émetteur de lumière (1) selon l'une quelconque des revendications précédentes, dans lequel le corps de refroidissement (8) présente une couleur claire ayant un coefficient de réflexion optique élevé.

4. Module émetteur de lumière (1) selon l'une quelconque des revendications précédentes, comprenant en tant que sources de lumière une diode électroluminescente rouge (2), une diode électroluminescente bleue (3) et deux diodes électroluminescentes vertes (4).

5. Module émetteur de lumière (1) selon l'une quelconque des revendications précédentes, dans lequel une optique de diffusion (5) destinée à diffuser la lumière rayonnée par la source de lumière respective (2, 3, 4) est associée à chaque source de lumière (2, 3, 4).

6. Module émetteur de lumière (1) selon l'une quelconque des revendications précédentes, dans lequel la carte de circuit (6) est une carte de circuit à âme métallique.

7. Module émetteur de lumière (1) selon l'une quelconque des revendications précédentes, comprenant en outre un couvercle (7) au moins destiné à recouvrir la carte de circuit (6), dans lequel le couvercle présente une réflectivité externe supérieure à 60 % dans la région visible de la lumière.

8. Module émetteur de lumière (1 ; m1-mn) selon l'une quelconque des revendications précédentes, comprenant
- au moins une ligne continue de sources de lumière (105) comportant au moins une source de lumière intercalée (102), notamment au moins une diode électroluminescente ;
- au moins une ligne continue d'alimentation de sources de lumière (106) ;
- au moins une ligne continue d'alimentation d'attaque (104, 105) destinée à mettre en fonctionnement au moins un circuit d'attaque (103) pour commander l'au moins une source de lumière (102) ;
- dans lequel un circuit d'attaque alimente au moins une ligne continue d'alimentation d'attaque (104, 105).

9. Chaîne émettrice de lumière (101) comportant au moins deux modules émetteurs de lumière (1 ; m1-mn) connectés en série selon l'une quelconque des revendications précédentes.

10. Chaîne émettrice de lumière (101) selon la revendication 9, dans laquelle les modules émetteurs de lumière (1 ; m1-mn) sont connectés de manière à répartir une puissance dissipée d'un circuit d'attaque (103) destiné aux sources de lumière (2, 3, 4 ; 102) de manière sensiblement uniforme entre les modules émetteurs de lumière (1 ; m1-mn).

11. Chaîne émettrice de lumière (101) selon l'une quelconque des revendications 9 ou 10, dans laquelle
- au moins deux des modules émetteurs de lumière (m1-mn) comprennent un ensemble constitué d'au moins une source de lumière (102) et d'un circuit d'attaque (103) destiné à commander l'au moins une source de lumière (102), et
- les circuits d'attaque (103) d'un ensemble des modules émetteurs de lumière respectifs (m1-mn) sont électriquement connectés les uns aux autres en parallèle, et
- les sources de lumière (102) dudit ensemble des modules émetteurs de lumière respectifs (m1-mn) sont électriquement connectées les unes aux autres en série, et
- les sorties d'attaque des circuits d'attaque (103) sont réunies en un point nodal (107) pour alimenter en courant en commun toutes les sources de lumière (102) dudit ensemble.

12. Chaîne émettrice de lumière (101) selon la revendication 11, dans laquelle le circuit d'attaque (103) est un circuit de commande de courant ou un circuit à courant constant.
